# FASCICULE DE BREVET EUROPEEN

(11) **EP 2 680 731 B1**
(45) Date de publication et mention de la délivrance du brevet: **15.04.2015**
(21) Numéro de dépôt: 12708885.4
(22) Date de dépôt: 09.02.2012
(51) Int. Cl.: A47K 10/36, A47K 10/32, A47K 10/38

(54) **APPAREIL DISTRIBUTEUR DE MATÉRIAU D'ESSUYAGE PRÉDÉCOUPÉ ENROULÉ EN BOBINE**
VORRICHTUNG ZUR ABGABE EINES VORGESCHNITTENEN UND AUFGEWICKELTEN WISCHMATERIALS
APPLIANCE FOR DISPENSING PRE-CUT WIPING MATERIAL WOUND INTO A ROLL

(30) Priorité: 03.03.2011 FR 1151715
(43) Date de publication de la demande: 08.01.2014
(73) Titulaire: Granger, Maurice, 42270 Saint-Priest-en-Jarez (FR)
(72) Inventeur: Granger, Maurice, 42270 Saint-Priest-en-Jarez (FR)
(74) Mandataire: Cabinet Laurent & Charras
(86) Numéro de dépôt international: PCT/FR2012/050278
(87) Numéro de publication internationale: WO 2012/168581

(56) Documents cités:
- EP-A1- 0 034 121
- WO-A1-2010/007261
- WO-A2-2009/150342
- US-A- 2 273 384

## Description

L'invention se rattache au secteur technique des appareils distributeur de matériaux d'essuyage du type de papier essuie-main, papier toilette et similaires.

Le Demandeur a conçu et développé de nombreux appareils distributeur permettant l'obtention de matériaux d'essuyage prédécoupés.

Différentes solutions techniques ont ainsi été proposées qui ont été décrites dans les brevets du Demandeur identifiés comme suit :
WO 2010/089467 et son développement FR 1058449, WO 2010/063917, WO 2010/034915, WO 2010/007261, WO 2009/150342, FR 1058471, FR 1059244, FR 1060322.

Globalement, ces appareils présentent un carter récepteur du matériau d'essuyage à partir duquel est fixé un volet pivotant assurant le renvoi par sa partie supérieure curviligne de la bande de matériau tirée, ainsi qu'un couvercle articulé au carter qui peut être agencé avec des moyens complémentaires coopérant avec des formes établies sur le dit volet pour assurer la sortie de la bande de matériau tirée et sa découpe.

Le document WO 2009/150342 A2 décrit un appareil distributeur de matériau d'essuyage prédécoupé enroulé en bobine ayant les caractéristiques du préambule de la revendication 1.

Le problème que se propose de résoudre la présente invention est de simplifier un appareil distributeur de ce type et de réduire son encombrement.

Le Demandeur a voulu encore optimiser la conception de l'appareil distributeur en permettant un positionnement stable de la bobine de matériau disposée en fond de carter, et aussi, faciliter la prise en main de la dite bande de matériau par l'opérateur en vue d'obtenir un format de bande de matériau prédécoupé à plat.

Le Demandeur a ainsi voulu améliorer l'accessibilité à la bande de matériau pour sa saisie manuelle par l'opérateur, mais aussi, en cas de bourrage lors du passage de la bande de matériau entre le volet et le couvercle, permettre le débourrage du dit matériau.

A partir de cette réflexion, le Demandeur a aussi recherché, à partir du même concept technique, une mise en oeuvre de l'appareil distributeur pour assurer la distribution de matériau d'essuyage à partir d'une seule bobine de matériau, ou à partir de deux bobines de matériau, l'une étant en service, l'autre étant de réserve, pour augmenter la capacité d'utilisation de l'appareil. Cette démarche complémentaire a aussi été développée dans la réalisation d'un appareil simple et pratique d'utilisation, avec un minimum de composants, et en permettant une sélection de la bande de matériau d'essuyage à tirer dans les meilleures conditions.

Selon l'invention, l'appareil distributeur de matériau d'essuyage prédécoupé enroulé en bobine comprenant un carter recevant une bobine de matériau d'essuyage, le dit carter comprenant une paroi de fond et deux parois latérales, les dites parois constituant des parois extérieures du carter, le dit carter recevant un volet articulé par rapport au carter assurant le guidage et le déroulement de la bobine de matériau et un couvercle articulé par rapport au carter définissant après fermeture un espace entre le dit volet et le dit couvercle pour autoriser la sortie de la bande de matériau, le dit volet et le dit couvercle définissant un espace entre eux pour assurer le guidage et la sortie de la bande de matériau et la séparation d'un format de matériau, le dit appareil présentant une paroi extérieure d'appui de la bande de matériau présentant un profil comprenant une partie centrale horizontale et de part et d'autre deux parties obliques relevées avant et arrière permettant la réception, le centrage et le maintien stabilisé de la bobine de matériau, et en ce que la partie oblique avant est par sa partie basse en jonction avec la partie d'appui horizontale, et en retrait par rapport à l'extrémité avant frontale du carter pour définir un espace volumétrique avec le volet autorisant l'engagement et le positionnement des doigts de l'opérateur pour saisir la bande de matériau déroulée issue de la bobine en vue de la distribution d'un format de matériau découpé.

Selon un mode de réalisation de l'invention, l'appareil distributeur est remarquable en ce qu'il comprend deux compartiments et séparés par une plaque transversale contre laquelle vient en appui le volet, et en ce que le volet et le couvercle présentent des ouvertures centrales en regard de chaque compartiment récepteur d'une bobine de matériau d'essuyage.

Ces caractéristiques et d'autres encore ressortiront bien de la suite de la description.

Pour fixer l'objet de l'invention illustré d'une manière non limitative aux figures des dessins où :
La figure 1 est une vue en perspective d'un appareil distributeur selon l'invention avant montage de ses composants et positionnement d'une bobine de matériau prédécoupé enroulé en bobine,
La figure 2 est une vue de l'appareil distributeur en position fermée, la bobine de matériau n'étant pas représentée,
La figure 3 est une vue selon la figure 2 de l'appareil, le couvercle étant ouvert, la bobine de matériau n'étant pas représentée,
La figure 4 est une vue en coupe de l'appareil distributeur selon la figure 1 illustrant après fermeture du couvercle la distribution de la bande de matériau d'essuyage,
La figure 5 est une vue d'un exemple de réalisation du volet dans une première mise en oeuvre,
La figure 6 est une vue en variante de l'appareil distributeur selon l'invention,
La figure 7 est une vue de l'appareil distributeur en position d'ouverture après montage selon la figure 6,
La figure 8 est une vue en variante du distributeur aménagé avec deux compartiments permettant une distribution de bande de matériau issue de deux bobines différentes,
La figure 9 est une vue en coupe de l'appareil distributeur tel qu'illustré figure 7 représentant la distribution de la bande de matériau,
La figure 10 est une vue de face du volet dans une variante de réalisation,
La figure 11 est une vue de face du volet dans une autre variante de réalisation,
La figure 12 est une vue d'un appareil distributeur selon l'invention, à double compartiments avec un dispositif sélecteur pour contrôler la distribution à partir de l'une des deux bobines,
La figure 13 est une vue de l'appareil distributeur selon la figure 12 en position fermée,
Les figures 14 et 15 sont des vues de face illustrant le positionnement du dispositif sélecteur selon la bobine de matériau à dévider.

Afin de rendre plus concret l'objet de l'invention, on le décrit maintenant d'une manière non limitative aux figures des dessins.

L'appareil distributeur de matériau d'essuyage prédécoupé est référencé dans son ensemble par (A). Le matériau d'essuyage (E) se présente enroulé en bobine et peut trouver des applications comme papier essuie-main, papier toilette, papier essuie-tout et de manière plus générale ce matériau d'essuyage à usage sanitaire et hygiénique est destiné à être utilisé dans les lieux publics ou à usage privé par des consommateurs ou dans des collectivités du type par exemple hôpitaux, cliniques ou autres, ou peut être utilisé dans d'autres applications industrielles.

L'appareil comprend ainsi un carter (1) comprenant une paroi de fond (1a) deux parois latérales (1b) et une paroi d'appui (1c) de la bobine de matériau (E). Le carter reçoit un volet articulé (2) assurant le guidage et le déroulement de la bobine de matériau. Un couvercle (3) est monté articulé par rapport au carter par des axes (3a) coopérant avec des ouvertures (1d) formées sur les parois latérales (1b) du carter.

Selon l'invention la paroi d'appui (1c) de la bobine de matériau présente une partie centrale (1c1) horizontale et de part et d'autre deux parties obliques relevées avant (1c2) et arrière (1c3) selon une même inclinaison et permettant ainsi la réception et le centrage de la bobine de matériau. La partie avant oblique (1c2) est par sa partie basse en jonction avec la partie centrale horizontale (1c1) en retrait par rapport à l'extrémité avant frontale du carter pour définir un espace volumétrique (V) avec le volet (2) autorisant l'engagement et le positionnement des doigts de l'opérateur pour saisir la bande de matériau déroulée issue de la bobine. En d'autres termes, la bobine de matériau (E) est convenablement centrée et positionnée sur la partie d'appui horizontale (1c1) permettant un contrôle de sa position et évitant tout ballottement. Les parties obliques (1c2) (1c3) sont inclinées par rapport à la partie horizontale (1c1) selon une angulation α de l'ordre de 30 à 60°. L'espace volumétrique (V) est donc particulièrement important par rapport au positionnement du volet (2) qui se situe en partie avant du carter. Cet espace a une configuration sensiblement triangulaire sur toute la longueur du carter de l'appareil.

Le volet (2) présente un profil supérieur (2a) de configuration curviligne avec en extrémité deux doigts (2b) susceptibles de s'engager dans des ouvertures (1c) formées sur les parois latérales du carter. Dans la mise en oeuvre illustrée figure 1, le volet (2) présente dans sa partie basse une ouverture centrale (2c) de configuration sensiblement circulaire avec de part et d'autre une fente (2d) oblique de grande profondeur. Elles définissent ainsi entre l'ouverture (2c) et les fentes (2d) une languette (2e). Le volet (2) peut présenter une forme plate ou être agencé avec des zones bombées comme décrit dans l'un des brevets précédents du Demandeur.

Le couvercle (3) comprend un dispositif de verrouillage connu en soi et non illustré pour se fixer au carter. Le couvercle présente sur sa paroi (3b) en regard du volet (2) une ouverture centrale (3c) de même configuration que l'ouverture (2c), et de part et d'autre de la dite ouverture (3c) des nervures en saillie (3d) qui sont susceptibles de pénétrer dans les fentes (2d). Ces nervures présentent une configuration en goutte d'eau, avec une forme arrondie (3d1) se situant près de l'extrémité inférieure de la partie basse du couvercle. La partie (3b) du couvercle est prolongée par une paroi (3e) de recouvrement du carter, cette paroi pouvant avoir un profil courbe ou avoir une configuration à pans comme représenté figure 1.

Dans la variante de la figure 6, le carter reste identique à celui décrit précédemment. Le volet (2) présente les mêmes dispositions à l'exception des fentes (2d) qui sont remplacées par des languettes d'extrémité (2f) formées près des chants du dit volet avec des fentes (2g) entre les languettes (2f) et la paroi du volet, les dites fentes (2g) contribuent à donner une élasticité au volet lors de la traction de la bande de matériau

Le couvercle (3) dans cet aménagement particulier présente de part et d'autre de l'ouverture centrale (3c) des rabats (3f) faisant office de butées pour le matériau d'essuyage. Des fentes (3g) sont formées entre les parties (3f) formant butées et les parois latérales (3h) du couvercle.

On a représenté figure 8 une variante de l'appareil identifié figures 6 et 7 avec un agencement dans ce cas de deux compartiments (c1) et (c2) séparés par une plaque transversale (1f). On a ainsi deux compartiments pour la réception de deux bobines de matériau d'essuyage, de deux volets (2) indépendants l'un de l'autre et d'un seul couvercle (3) pour recouvrir la totalité du carter lors de la fermeture de l'appareil. Le couvercle présente dans cette configuration deux ouvertures (3c) qui sont destinées à venir en regard de chaque ouverture (2c) formée sur chacun des volets.

On a représenté aux figures 10 et 11 deux formes spécifiques de volets.

Le volet représenté figure 10 correspond à celui identifié figure 6. Le volet représenté figure 11 comprend de part et d'autre de son ouverture centrale (2c) deux fentes (2d) délimitant deux languettes (2e) pour autoriser le passage des nervures (3d) formées sur le couvercle. En extrémité, le volet présente des languettes (2f) et des fentes (2g) tel que décrit précédemment. En se référant aux figures 12 à 15, on a représenté l'appareil distributeur de matériau d'essuyage dans une configuration avec deux compartiments (c1) (c2) séparés par une plaque transversale (1f). On retrouve la partie d'appui (1c) tel que définit précédemment. La plaque transversale (1f) située à l'intérieur du volume du carter déborde sensiblement vers l'extérieur au-delà de la partie avant (1c2) en constituant une partie en saillie (1f1) avec un chant frontal (1f2) constituant une butée d'appui. Dans cette mise en oeuvre, le volet (2) comprend entre les ouvertures centrales (2c) deux fentes (2h) parallèles délimitant une languette (2m) entre elles la dite languette étant susceptible de prendre appui contre le chant (1f2) de la plaque transversale. Les deux fentes (2h) contribuent à donner une élasticité à chaque partie du volet correspondante de chaque compartiment (c1) ou (c2).

En outre, et dans une mise en oeuvre optimisée de l'invention, le couvercle (3) est aménagé pour recevoir un sélecteur (4) coulissant par l'extérieur par rapport au couvercle (3) et établi pour se déplacer horizontalement pour obturer tantôt l'ouverture (2c) du volet en relation avec le compartiment (c1) du carter, tantôt l'ouverture (2c) en relation avec le compartiment (c2) du carter, et ce dans un mouvement alternatif de va-et-vient selon la flèche (f). A cet effet, le couvercle est aménagé avec un évidement horizontal de grande longueur (3m) permettant le déplacement alternatif du dit sélecteur (4). Ce dernier comprend ainsi une plaque de configuration trapézoïdale verticale (4a) avec en partie supérieure un nervurage (4b) susceptible de se déplacer dans l'évidement (3m). Une pièce de butée (5) supérieure permet de contrôler le déplacement du sélecteur en la maintenant en position verticale. Cette pièce de butée (5) est soit rapportée et fixée par des moyens (5a) sur le couvercle, soit le couvercle et cette pièce (5) sont conformés monobloc lors de la fabrication. Le sélecteur (4) présente en outre dans sa partie basse une patte intérieure (4c) qui vient dans le prolongement des parties de butée (3f) formées sur le couvercle. La configuration en trapèze du sélecteur permet d'obturer totalement, à droite ou à gauche, l'une des ouvertures (2c) formée sur le volet (2). On comprend ainsi que l'opérateur choisit la bobine de matériau à dérouler grâce à une simple manipulation horizontale du sélecteur selon la flèche (F).

La solution apportée par le Demandeur permet d'obtenir un appareil distributeur de conception très simple avec seulement trois ou quatre constituants selon la présence ou non du sélecteur (4), à savoir, le carter (1), le volet (2), le couvercle (3). Dans tous les modes de réalisation, quelque soit la configuration du volet dont plusieurs variantes ont été illustrées, l'appareil distributeur grâce à la forme spécifique de la partie réceptacle de la bobine de matériau permet un accès aisé à l'opérateur par les doigts dans l'espace volumétrique (V) qui a été défini avec le volet (2). Dans tous les cas la saisie de la bande de matériau est extrêmement aisée sans risque de blessure des doigts de la main de l'opérateur, le matériau étant distribué à plat.

## Revendications

1. Appareil distributeur de matériau d'essuyage prédécoupé enroulé en bobine comprenant un carter (1) recevant une bobine (E) de matériau d'essuyage, le dit carter comprenant une paroi de fond (1a), deux parois latérales (1b) et une paroi inférieure (1c), la dite paroi de fond (1a) et la dite paroi inférieure (1c) constituant des parois extérieures du carter, le dit carter recevant un volet (2) articulé par rapport au carter assurant le guidage et le déroulement de la bobine de matériau et un couvercle (3) articulé par rapport au carter définissant après fermeture un espace entre le dit volet et le dit couvercle pour autoriser la sortie de la bande de matériau, le dit volet et le dit couvercle définissant un espace entre eux pour assurer le guidage et la sortie de la bande de matériau et la séparation d'un format de matériau, la dite paroi inférieure (1c) présentant un profil comprenant une partie centrale horizontale (1c1) et une partie oblique avant (1c2) étant par sa partie basse en jonction avec la partie centrale horizontale (1c1), et en retrait par rapport à l'extrémité avant frontale du carter pour définir un espace volumétrique avec le volet (2) autorisant l'engagement et le positionnement des doigts de l'opérateur pour saisir la bande de matériau déroulée issue de la bobine en vue de la distribution d'un format de matériau découpé, le dit appareil étant **caractérisé en ce que** les deux parois latérales (1b) constituent des parois extérieures du carter et **en ce que** la paroi inférieure (1c) est une paroi d'appui de la bobine (E) de matériau, son profil comprenant une partie oblique relevée arrière (1c3) par rapport à la partie centrale horizontale d'appui (1c1), les parties obliques relevées avant (1c2) et arrière (1c3) étant situées de part et d'autre de la partie centrale horizontale d'appui (1c1), ledit profil permettant la réception, le centrage et le maintien stabilisé de la bobine de matériau.

2. Appareil distributeur selon la revendication 1, **caractérisé en ce que** les parties obliques (1c2) (1c3) sont inclinées par rapport à la partie horizontale (1c1) selon une angulation α de l'ordre de 30 à 60°, et **en ce que** l'espace volumétrique (V) par rapport au positionnement du volet (2) qui se situe en partie avant du carter, a une configuration sensiblement triangulaire sur toute la longueur du carter de l'appareil.

3. Appareil distributeur selon la revendication 1, **caractérisé en ce que** le volet (2) présente un profil supérieur (2a) de configuration curviligne, dans sa partie basse au moins une ouverture centrale (2c) de configuration sensiblement circulaire.

4. Appareil distributeur selon la revendication 3, **caractérisé en ce que** le volet présente de part et d'autre de l'ouverture centrale (2c) des fentes (2d) obliques avec des languettes (2e) pour coopérer et autoriser l'emboitement de formes complémentaires (3d) établies sur le couvercle (3) de part et d'autre une ouverture centrale (3c) formée sur le dit couvercle.

5. Appareil distributeur selon la revendication 3, **caractérisé en ce que** le volet (2) présente des languettes d'extrémité (2f) formées près des chants du volet avec des fentes (2g) disposés entre les languettes (2f) et la paroi du volet, les dites fentes contribuant à donner une élasticité au volet.

6. Appareil distributeur selon la revendication 3, **caractérisé en ce que** le couvercle présente de part et d'autre de l'ouverture centrale (3c) des rabats (3f) faisant offices de butées, des fentes (3g) étant formées entre les parties (3f) formant butées et les parties (3h) du dit couvercle.

7. Appareil distributeur selon la revendication 1, **caractérisé en ce qu'**il comprend deux compartiments (c1) et (c2) séparés par une plaque transversale (1f) contre laquelle vient en appui le volet (2), et **en ce que** le volet (2) et le couvercle (3) présentent des ouvertures centrales (2c) et (3c) en regard de chaque compartiment récepteur d'une bobine de matériau d'essuyage.

8. Appareil distributeur selon la revendication 7, **caractérisé en ce que** la plaque transversale (1f) déborde vers l'extérieur au-delà de la partie avant (1c2) en constituant une partie en saillie (1f1) avec un chant frontal (1f2) constituant une butée d'appui, et **en ce que** le volet (2) comprend entre les ouvertures centrales (2c) deux fentes (2h) parallèles délimitant une languette (2m) susceptible de prendre appui contre le chant (1f2).

9. Appareil distributeur selon la revendication 7, **caractérisé en ce que** le couvercle (3) est aménagé pour recevoir un sélecteur (4) coulissant par l'extérieur par rapport au couvercle et établit pour se déplacer horizontalement pour obturer soit l'ouverture (2c) du volet en relation avec le compartiment (c1), soit l'ouverture (2c) en relation avec le compartiment (c2) du carter, et ce dans un mouvement alternatif de va-et-vient.

10. Appareil distributeur selon la revendication 9, **caractérisé en ce que** le sélecteur comprend une plaque de configuration trapézoïdale verticale (4a) avec en partie supérieure un nervurage (4b) susceptible de se déplacer dans l'évidement (3m), et en qu'une pièce de butée (5) supérieure fixée par rapport au couvercle permet de contrôler le déplacement du sélecteur en la maintenant en position verticale, et **en ce que** le sélecteur (4) présente en outre dans sa partie basse une patte intérieure (4c) qui vient dans le prolongement des parties de butée (3f) formées sur le couvercle.

## Patentansprüche

1. Vorrichtung zur Abgabe eines Wischmaterials, welches vorgeschnitten ist und in einer Rolle aufgewickelt ist, wobei sie ein Gehäuse (1) aufweist, das eine Rolle (E) eines Wischmaterials aufnimmt, wobei das Gehäuse eine Rückwand (1a), zwei seitliche Wände (1b) und eine untere Wand (1c) aufweist, wobei die Rückwand (1a) und die untere Wand (1c) äußere Wände des Gehäuses ausbilden, wobei das Gehäuse eine Klappe (2) aufnimmt, welche im Verhältnis zu dem Gehäuse angelenkt ist, wobei sie die Führung und die Abwicklung von der Materialrolle sicherstellt, und einen Deckel (3), welcher im Verhältnis zu dem Gehäuse angelenkt ist, wobei er nach einem Schließen einen Raum zwischen der Klappe und dem Deckel definiert, um das Herausgehen des Materialbandes zu erlauben, wobei die Klappe und der Deckel einen Raum zwischen sich definieren, um die Führung und das Herausgehen des Materialbandes und die Abtrennung eines Materialformats sicherzustellen, wobei die untere Wand (1c) ein Profil aufweist, welches einen mittleren horizontalen Teil (1c1) und einen schrägen vorderen Teil (1c2) aufweist, welcher mit seinem unteren Teil an dem Übergang zu dem mittleren horizontalen Teil (1c1) und in Rücksprung im Verhältnis zu dem vorderen frontalen Ende des Gehäuses ist, um einen volumetrischen Raum mit der Klappe (2) zu definieren, welcher den Eingriff und die Positionierung von Fingern von der Bedienperson zum Ergreifen des Materialbandes erlaubt, welches ausgehend von der Rolle im Hinblick auf die Verteilung eines abgeschnittenen Materialformats abgewickelt wird, wobei die Vorrichtung **dadurch gekennzeichnet ist, dass** die zwei seitlichen Wände (1b) äußere Wände des Gehäuses ausbilden und dass die untere Wand (1c) eine Stützwand der Rolle (E) des Materials ist, wobei ihr Profil einen schrägen angehobenen hinteren Teil (1c3) im Verhältnis zu dem mittleren horizontalen Stützteil (1c1) aufweist, wobei die schrägen angehobenen vorderen (1c2) und hinteren (1c3) Teile auf beiden Seiten von dem mittleren horizontalen Stützteil (1c1) angeordnet sind, wobei das Profil die Aufnahme, die Zentrierung und das stabilisierte Halten der Materialrolle ermöglicht.

2. Vorrichtung zur Abgabe nach Anspruch 1, **dadurch gekennzeichnet, dass** die schrägen Teile (1c2) (1c3) im Verhältnis zu dem horizontalen Teil (1c1) gemäß einer Abwinkelung α in der Größenordnung von 30 bis 60° geneigt sind und dass der volumetrische Raum (V) im Verhältnis zu einer Positionierung der Klappe (2), die sich in dem vorderen Teil des Gehäuses befindet, eine im Wesentlichen dreieckige Ausgestaltung über die gesamte Länge des Gehäuses der Vorrichtung aufweist.

3. Vorrichtung zur Abgabe nach Anspruch 1, **dadurch gekennzeichnet, dass** die Klappe (2) ein oberes Profil (2a) von einer gekrümmten Ausgestaltung aufweist, in ihrem unteren Teil mindestens eine mittlere Öffnung (2c) von einer im Wesentlichen kreisförmigen Ausgestaltung aufweist.

4. Vorrichtung zur Abgabe nach Anspruch 3, **dadurch gekennzeichnet, dass** die Klappe auf beiden Seiten von der mittigen Öffnung (2c) schräge Schlitze (2d) mit Zungen (2e) aufweist, um zusammenzuwirken mit und um das Einsetzen von komplementären Formen (3d) zu erlauben, welche an dem Deckel (3) auf beiden Seiten von einer mittigen Öffnung (3c), welche an dem Deckel gebildet ist, hergestellt sind.

5. Vorrichtung zur Abgabe nach Anspruch 3, **dadurch gekennzeichnet, dass** die Klappe (2) Endzungen (2f) aufweist, welche nahe von Kanten der Klappe gebildet sind, mit Schlitzen (2g), welche zwischen den Zungen (2f) und der Wand der Klappe angeordnet sind, wobei die Schlitze dazu beitragen, der Klappe eine Elastizität zu geben.

6. Vorrichtung zur Abgabe nach Anspruch 3, **dadurch gekennzeichnet, dass** der Deckel auf beiden Seiten von der mittigen Öffnung (3c) Laschen (3f) aufweist, welche als Anschläge dienen, wobei Schlitze (3g) zwischen den Teilen (3f), welche Anschläge bilden, und den Teilen (3h) des Deckels gebildet sind.

7. Vorrichtung zur Abgabe nach Anspruch 1, **dadurch gekennzeichnet, dass** sie zwei Kammern (c1) und (c2) aufweist, welche durch eine Querplatte (1f) getrennt sind, gegen welche die Klappe (2) in Anlage gelangt, und dass die Klappe (2) und der Deckel (3) mittige Öffnungen (2c) und (3c) gegenüber jeder Aufnahmekammer einer Rolle eines Wischmaterials aufweisen.

8. Vorrichtung zur Abgabe nach Anspruch 7, **dadurch gekennzeichnet, dass** die Querplatte (1f) in Richtung nach außen über den vorderen Teil (1c2) hinausgeht, indem sie einen vorragenden Teil (1f1) mit einer vorderen Kante (1f2) ausbildet, welche einen Anlageanschlag ausbildet, und dass die Klappe (2) zwischen den mittigen Öffnungen (2c) zwei parallele Schlitze (2h) aufweist, welche eine Zunge (2m) begrenzen, die zum In-Anlage-Gelangen gegen die Kante (1f2) geeignet ist.

9. Vorrichtung zur Abgabe nach Anspruch 7, **dadurch gekennzeichnet, dass** der Deckel (3) zum Aufnehmen eines Auswählteils (4) eingerichtet ist, welches durch die Außenseite im Verhältnis zu dem Deckel gleitet und hergestellt ist, um sich horizontal zu verstellen, um entweder die Öffnung (2c) der Klappe im Verhältnis zu der Kammer (c1) oder die Öffnung (2c) im Verhältnis zu der Kammer (c2) des Gehäuses zu verschließen, und zwar dies bei einer abwechselnden hin- und hergehenden Bewegung.

10. Vorrichtung zur Abgabe nach Anspruch 9, **dadurch gekennzeichnet, dass** das Auswählteil eine Platte von einer trapezoiden vertikalen Ausgestaltung (4a) mit im oberen Teil einer Verrippung (4b) aufweist, welche fähig ist, sich in einer Aussparung (3m) zu verstellen, und dass ein oberes Anschlagstück (5), welches im Verhältnis zu dem Deckel befestigt ist, ein Steuern der Verstellung des Auswählteils bei seinem Halten in vertikaler Position erlaubt und dass das Auswählteil (4) des Weiteren in seinem unteren Teil einen unteren Schenkel (4c) aufweist, welcher in der Verlängerung der Anschlagteile (3f), welche an dem Deckel gebildet sind, liegt.

## Claims

1. Device for dispensing pre-cut rolled wiping material comprising a housing (1) receiving a roll (E) of wiping material, said housing comprising a back wall (1a), two lateral walls (1b) and a lower wall (1c), said back wall (1a) and said lower wall (1c) forming external walls of the housing, said housing receiving a flap (2) hinged with respect to the housing, ensuring the guiding and the unwinding of the roll of material, and a cover (3) hinged with respect to the housing, defining after closing a space between said flap and said cover to enable the strip of material to come out, said flap and said cover defining a space between them to ensure the guiding and the letting out of the strip of material and the separation of a format of material, said lower wall (1c) having a profile comprising a horizontal central portion (1c1) and a front oblique portion (1c2) being, by its lower portion, jointed to the horizontal central portion (1c1), and recessed with respect to the front end of the housing to define a volumetric space with the flap (2), allowing the user to engage and to position his fingers to grab the unwound strip of material coming from the roll for the distribution of a cut format of material, said device being **characterized in that** the two lateral walls (1b) form external walls of the housing and **in that** the lower wall (1c) is a support wall for the roll (E) of material, the profile comprising a raised back oblique portion (1c3) with respect to the support horizontal central portion (1c1), the raised front oblique portion (1c2) and back oblique portion (1c3) being located on both sides of the horizontal central portion (1c1), said profile enabling to receive, to center, and to hold in a stabilized way the roll of material.

2. The dispensing device of claim 1, **characterized in that** the oblique portions (1c2) (1c3) are inclined with respect to the horizontal portion (1c1) according to an angulation α approximately ranging from 30 to 60°, **and in that** volumetric space (V) relative to the positioning of the flap (2) which is located at the front of the housing, has a substantially triangular configuration along the entire length of the device housing.

3. The dispensing device of claim 1, **characterized in that** the flap (2) has an upper profile (2a) of curved configuration, in its lower portion, at least one central opening (2c) of substantially circular configuration.

4. The dispensing device of claim 3, **characterized in that** the flap has, on either side of the central opening (2c), oblique slots (2d) with tabs (2e) for cooperating and allowing the nesting of complementary shapes (3d) provided on the cover (3) on either side of a central opening (3c) formed on said cover.

5. The dispensing device of claim 3, **characterized in that** the flap (2) has end tabs (2f) formed next to the flap edges, with slots (2g) arranged between the tabs (2f) and the flap wall, said slots contributing to provide resilience to the flap.

6. The dispensing device of claim 3, **characterized in that** the cover has, on either side of the central opening (3c), folded portions (3f) behaving as stops, slots (3g) being formed between the portions (3f) forming stops and the portions (3h) of said cover.

7. The dispensing device of claim 1, **characterized in that** it comprises two compartments (c1) and (c2) separated by a transverse plate (1f) having the flap (2) bearing against it, **and in that** the flap (2) and the cover (3) have central openings (2c) and (3c) in front of each compartment for receiving a roll of wiping material.

8. The dispensing device of claim 7, **characterized in that** the transverse plate (1f) extends outwards beyond the front portion (1c2) by forming a protruding portion (1f1) with a front edge (1f2) forming a bearing stop, **and in that** the flap (2) comprises, between the central openings (2c), two parallel slots (2h) delimiting a tab (2m) capable of bearing against the edge (1f2).

9. The dispensing device of claim 7, **characterized in that** the cover (3) is fitted to receive a selector (4) sliding on the outside with respect to the cover (3) and arranged to horizontally move in order to close, now the opening (2c) of the flap in relation with compartment (c1), now opening (2c) in relation with compartment (c2) of the housing, and this in an alternating back and forth motion.

10. The dispensing device of claim 9, **characterized in that** the selector comprises a plate of vertical trapezoidal configuration (4a) with a beading (4b) in its upper portion, capable of displacing within the recess (3m), **and in that** an upper stop part (5) fixed with respect to the cover enables to control the displacement of the selector by being maintained in vertical position, **and in that** the selector (4) further has in its lower portion an inner leg (4c) which continues the stop parts (3f) formed on the cover.
